# EUROPÄISCHE PATENTSCHRIFT

(11) **EP 0 807 524 B1**
(45) Veröffentlichungstag und Bekanntmachung des Hinweises auf die Patenterteilung: **02.07.2003**
(21) Anmeldenummer: 97105713.8
(22) Anmeldetag: 07.04.1997
(51) Int. Cl.: B41J 11/70, B26D 1/03, B26D 5/06, B31D 1/02, B26D 5/02

(54) **Druckgerät mit automatischer Schneidvorrichtung**
Printing apparatus with an automatic cutting device
Appareil d'impression avec un dispositif automatique de coupe

(30) Priorität: 14.05.1996 GB 9610028; 05.07.1996 GB 9614112
(43) Veröffentlichungstag der Anmeldung: 19.11.1997
(73) Patentinhaber: ESSELTE N.V., 9100 St. Niklaas (BE)
(72) Erfinder: Angel, Clive Graham, Royston, Hertfordshire, SG8 6EE (GB); Ayling, Clive Lawrence, Cambridgeshire CB2 5JP (GB); Gutsell, Graham Scott, Cambridgeshire CB2 5QT (GB)
(74) Vertreter: Wolff, Felix, Dr.

(56) Entgegenhaltungen:
- EP-A- 0 578 372
- GB-A- 1 396 887
- US-A- 5 436 646

## Beschreibung

Die Erfindung bezieht sich auf ein Druckgerät mit einer Vorrichtung zur Durchführung eines automatischen Schnitts gemäß dem Oberbegriff des Anspruchs 1.

Elektronische Druckgeräte, die mit einem Vorrat an mehrschichtigem Band arbeiten, das in einer im Druckgerat aufgenommenen Kassette enthalten ist, sind bekannt. Das Mehrschichtband weist eine Bildempfangsschicht und eine mittels einer adhäsiven Schicht daran befestigte Rückseitenschicht auf. Nachdem die Bildempfangsschicht mit einem Bild bedruckt wurde, läßt sich die Rückseitenschicht ablösen, damit die Bildempfangsschicht mit Hilfe der adhäsiven Schicht auf einem Gegenstand angebracht werden kann. Ein Druckgerät dieser Art weist eine Schneidvorrichtung auf, um vom Band einen Abschnitt abzuschneiden, nachdem die Bildempfangsschicht mit einem Bild bedruckt ist, so daß dieser Bandabschnitt als Etikett verwendet werden kann. Zu diesem Zweck weist die Schneidvorrichtung eine Klinge auf, die dazu dient, durch sämtliche Schichten des Mehrschichtbandes zu schneiden. Es gibt auch Druckgeräte, bei denen die Schneidvorrichtung eine sogenannte Tabenschnittklinge aufweist, die dazu dient, lediglich eine der Schichten des Mehrschichtbandes durchzuschneiden, und zwar entweder die Bildempfangsschicht oder die Rückseitenschicht, wobei die jeweils andere Schicht intakt bleibt. So wird zum Beispiel von der Anmelderin unter der Bezeichnung DYMO 6000 ein Gerät hergestellt und vertrieben, bei dem eine Tabenschnittklinge vorgesehen ist, die die obere Bildempfangsschicht durchschneidet, während die Rückseitenschicht intakt bleibt. Mit einem solchen Tabenschnitt ist es möglich, die Bildempfangsschicht von der Ruckseitenschicht ohne weiteres zu trennen.

Wie in der EP-A-0 578 372 beschrieben, läßt sich der Vollschnitt ausschalten, so daß nur der Tabenschnitt in Betrieb ist. Dadurch läßt sich eine Folge von Etiketten herstellen, die an einem gemeinsamen Rückenstreifen befestigt sind und lediglich durch einen "Streifenschnitt" voneinander getrennt sind. Die Außerbetriebsetzung des Vollschnitt-Modus muß jedoch manuell erfolgen. Aus praktischer Sicht bedeutet dies, daß sich das Gerät in Benutzernähe befinden muß.

Das Bestreben geht jedoch immer mehr dahin, im Abstand angeordnete Druckgeräte vorzusehen, die über die Verbindung zu Host-PCs oder sonstigen Tischgeräten, mit denen Etiketten abgefaßt werden, in Betrieb gesetzt werden können. So ist es häufig wünschenswert, das Drucken und Schneiden von Etiketten vom Druckgerät entfernt steuern zu können.

Erfindungsgemäß ist ein Druckgerät vorgesehen, das folgendes umfaßt:
eine Druckvorrichtung zur Durchführung von Druckvorgängen auf einem Aufzeichnungsträger;
eine Schneidvorrichtung zur Durchführung von Schneidvorgängen auf dem Mehrschichtband, wobei die Schneidvorrichtung eine erste und eine zweite Schneidklinge aufweist, wobei die erste Schneidklinge so angeordnet ist, daß sie durch sämtliche Schichten des Mehrschichtbandes schneidet, und die zweite Schneidklinge so angeordnet ist, daß sie durch eine oder mehrere Schichten des Mehrschichtbandes schneidet, dabei jedoch mindestens eine Schicht intakt läßt, und in Längsrichtung des Bandes von der ersten Schneidklinge beabstandet ist;
eine Benutzerschnittstelle mit Komponenten zur Dateneingabe, um es einem Benutzer zu ermöglichen, ein zu druckendes Bild zu erstellen, und Komponenten zur Drucksteuerung, mit denen ein Druckmodus ausgewählt werden kann, dadurch gekennzeichnet, daß die Benutzerschnittstelle eine Komponente zur Schneidensteuerung aufweist, damit der Benutzer einen entsprechenden Schneidmodus auswählen kann; und
eine Schnittsteuerschaltung aufweist, die so geschaltet ist, daß sie von der Benutzerschnittstelle ein Schnittsteuersignal erhält und in Abhängigkeit von diesem Signal die erste Schneidklinge in einem der gewählten Schneidmodi wahlweise außer Betrieb setzt.

Die Benutzerschnittstelle braucht nicht Teil eines gemeinsamen Gehäuses für Druckund Schneidvorrichtung zu sein, sondern kann sich im Abstand davon befinden. Wichtig ist lediglich, daß ein Benutzer die Benutzerschnittstelle zu Steuerung der Schneidvorrichtung verwenden kann, ohne daß ein Eingreifen von Hand erforderlich ist.

Damit hat der Benutzer auch die Möglichkeit, verschiedene weitere Etikettenoptionen wesentlich einfacher als bei den bisherigen Druckgeräten durchzuführen, wie Mehrfachkopien von ansteigenden Etiketten und Kopienzählen.

Weiterhin ist vorgeschlagen, daß das Druckgerät einen relativ zu seinem Gehäuse ortsfesten Teil, und einen bewegbaren Teil aufweist, welcher beim Schneiden mit dem festen Teil zusammenwirkt. Die Bewegung des bewegbaren Teils wird in der Regel durch einen (Elektro-) Motor ausgeführt.

Das Aktivieren und Deaktivieren der ersten Schneidklinge erfolgt in einer vorteilhaften Ausführungsform der Erfindung auch durch den bewegbaren, motorbetriebenen Teil der Schneidvorrichtung, so daß keine weiteren, kostspieligen Antriebselemente dafür erforderlich sind. Dabei hängt der Status (aktiv oder inaktiv) der ersten Schneidklinge vom Weg ab, den der bewegbare Teil der Schneidvorrichtung zurücklegt.

Ferner betrifft die vorliegende Erfindung ein Verfahren zum Betrieb eines Druckgeräts zur Durchführung von Druckvorgängen auf einem Aufzeichnungsträger, wobei das Verfahren folgende Schritte umfaßt:
- Definition eines zu druckenden Bildes an der Benutzerschnittstelle mittels Dateneingabekomponenten auf der Benutzerschnittstelle,
- Auswahl des Druckmodus an der Benutzerschnittstelle mittels Modusauswahlkomponenten;
- Auswahl des Schneidmodus an der Benutzerschnittstelle durch Schnittsteuerkomponenten,
wobei ein Schnittsteuersignal von der Benutzerschnittstelle zu der Schnittsteuerung transportiert wird, um den ausgewählten Schneidmodus zu implementieren, wobei in einem ersten Schneidmodus eine erste Schneidklinge so angeordnet ist, daß sie durch sämtliche Schichten des Mehrschichtenbandes schneidet, und die zweite Schneidklinge so angeordnet ist, daß sie eine oder mehrere Schichten des Mehrschichtbandes schneidet, dabei jedoch mindestens eine Schicht intakt läßt und in Längsrichtung des Bandes von der ersten Schneidklinge beabstandet ist, und in einem zweiten Schneidmodus die erste Schneidklinge bezüglich dem Schnittsteuersignal deaktiviert ist.

Zur Steuerung des den bewegbaren Teils der Schneidvorrichtung antreibenden Motors benötigt die Steuerschaltung des Druckgeräts eine Information über die jeweilige Position des bewegbaren Teils der Schneidvorrichtung. Dazu kann ein mit der Welle des Motors in Wirkverbindung stehender Sensor dienen, der insbesondere bei Bewegung des Motors (und somit des bewegbaren Teils der Schneidvorrichtung) Impulse abgibt, die von der Steuerschaltung gezählt werden. Ein weiterer Sensor kann vorgesehen sein, um das Erreichen der Ausgangsposition des bewegbaren Teils der Schneidvorrichtung zu detektieren. Die Steuerschaltung kann dann den Motor zum richtigen Zeitpunkt abschalten.

In einer Ausführungsform der Erfindung erfolgt das Inbetriebsetzen der ersten Schneidklinge am Ende eines Ausfahrhubes des bewegbaren Teils der Schneidvorrichtung. Der bewegbare Teil fährt dann gegen einen mit der Halterung der ersten Schneidklinge verbundenes Element, das derart gestaltet ist, daß eine Halterung der Schneidklinge so verschoben wird, daß die Schneidklinge in eine aktive Position gelangt. Weiterhin kann die Schneidklinge bei einem Rückhub des bewegbaren Teils der Schneidvorrichtung in ihre Außerbetriebsstellung gesetzt werden, wobei der bewegbare Teil der Schneidvorrichtung am Ende des Rückhubes, dh. dann, wenn er seine Ausgangsposition erreicht, mit einem mit der Halterung der Schneidklinge verbundenen Element derart interagieren, daß letztere wieder in ihre Außerbetriebsstellung gerät. In dieser Ausführungsform wird ein Vollschnitt somit nur während des Rückhubes erreicht. Es ist selbstverständlich denkbar, die erste Schneidklinge am Ende des Ausfahrhubes zu deaktivieren, und am Ende des Rückhubes zu aktivieren, dh. die beschriebenen Schritte umzukehren.

Weitere vorteilhafte Ausführungsformen der Erfindung lassen sich den Unteransprüchen 12 bis 19 entnehmen.

Zum besseren Verständnis der Erfindung und zur Veranschaulichung ihrer praktischen Durchführbarkeit werden im folgenden Ausführungsbeispiele der Erfindung anhand der beigefügten Zeichnung naher erläutert. Es zeigen:
Figur 1 eine Draufsicht auf eine Schneidvorrichtung in einem Druckgerät mit eingelegter Kassette;
Figur 2 einen Schnitt entlang der Linie II-II gemäß Figur 1, wobei der Rollamboß in einer Ausgangsposition dargestellt ist;
Figur 3 eine schematische Darstellung der Bauteile einer zweiten Schneidvorrichtung;
Figuren 4A und 4B eine Seitenansicht bzw. eine Draufsicht auf eine andere Kassettenanordnung;
Figur 5A eine Ansicht der zweiten Schneidvorrichtung;
Figur 5B einen Schnitt durch den Schlitten;
Figur 5C eine schematische Darstellung des Schlittenblocks als Formteil;
Figur 6 Bauteile einer Schneidvorrichtung, mit der die Vollschnittklinge wahlweise außer 3etrieb gesetzt werden kann;
Figuren 7A bis 7C Stirnansichten der Schneidvorrichtung gemäß Figur 6;
Figur 8 eine schematische Darstellung der einzelnen Anschlagpositionen der Amboßhalterung;
Figur 9 eine Darstellung der Antriebs- und Fühlerbauteile der Schneidvorrichtung gemäß Figur 6;
Figur 10 eine Darstellung der vom Fühlerbauteil gemäß Figur 9 ausgehenden Signale;
Figur 11 ein Blockdiagramm der Steuerschaltung;
Figur 12 ein Ablaufdiagramm zur Darstellung der Arbeitsweise des wahlweisen Schneidvorgangs;
Figur 13 ein Ablaufdiagramm zur Darstellung der Arbeitsweise im Streifenetikett-Modus;
Figur 14 ein Ablaufdiagramm zur Darstellung der von einem Benutzer wählbaren Optionen;
Figur 15 die Anzeigemöglichkeiten im Sondermodus; und
Figur 16 die Anzeigemöglichkeiten im Installationsmodus.

Figur 1 zeigt in Draufsicht eine Schneidvorrichtung, wie sie in unserer älteren europäischen Anmeldung mit der Veröffentlichungsnummer 0711637 beschrieben wurde, in einem Druckgerät, das eine Druckvorrichtung aufweist und in das eine Kassette eingelegt ist. Mit der Bezugsziffer 2 ist ein Gehäuse des Druckgerätes bezeichnet, das einen Kassettenaufnahmeraum aufweist. Im Innern des Gehäuses 2 befindet sich eine Grundplatte 4 mit einem hochstehenden Teil 6, der zur Aufnahme einer Rückholfeder 8 dient. Die Druckvorrichtung weist einen Druckkopf 10 und eine Gegendruckwalze 12 auf, die mit dem Druckkopf in Wirkverbindung steht, um ein Bildempfangsband T zu bedrucken. Der Druckkopf 10 und die Gegendruckwalze 12 sind im Innern des Gehauses 2 auf der Grundplatte 4 gelagert. Der Druckkopf 10 ist aus der in Fig. 1 dargestellten Betriebsstellung in eine Außerbetriebsstellung verbringbar, in der er von der Gegendruckwalze 12 beabstandet ist, um eine Kassette leicht herausnehmen und einlegen zu können. Die Bezugsziffer 14 bezeichnet eine im Kassettenaufnahmeraum eingelegte Kassette. Die Kassette 14 enthält einen Vorrat an Farbband sowie Bildempfangsband, die in gegenseitiger Überdeckung zwischen der Gegendruckwalze und dem Druckkopf hindurchgeführt sind. Das Farbband wird danach in die Kassette 14 zurückgespult, während das Bildempfangsband aus dem Drucker heraustransportiert wird. Die Bezugsziffer 16 bezeichnet die Druckzone, durch die Bildempfangsband und Farbband in gegenseitiger Überdeckung geführt werden, und mit der Bezugsziffer 18 ist die Zone gekennzeichnet, in der das Band aus dem Drucker heraustritt. Zwischen den Zonen 16 und 18 befindet sich ein Bereich, in dem der Schneidvorgang, wie später noch ausführlicher beschrieben, stattfindet.

Die Schneidvorrichtung besteht aus zwei Hauptteilen. Der erste Teil weist einen Schneidkörper 20 auf, auf dem eine Klinge 22 befestigt ist. Die Klinge 22 dient dazu, das Band T in seiner gesamten Dicke zu durchschneiden, wobei sie in einen Schlitz 24 eintritt, der sich in der Kassette 14 an einem ersten Schneideort C1 befindet. Der Schneidkörper 20 bewegt sich auf Auflagern 56, 58. Auf seiner dem Band T benachbarten Fläche weist der Schneidkörper 20 eine Bandhalteklammer 28 auf, um das Band T während des Schneidvorgangs gegen eine Abstutzfläche der Kassette 14 zu halten. Mit der Bezugsziffer 26 ist eine von zwei dem jeweiligen Auflager 56, 58 zugeordneten Bandhaltefedern bezeichnet. Die Arbeitsweise dieses Teils der Schneidvorrichtung ist in unserer europäischen Patentanmeldung mit der Veröffentlichungsnummer C634275 offenbart.

Mit dem zweiten Teil der Schneidvorrichtung wird an einem zweiten Schneideort C2, der von dem festen ersten Schneideort beabstandet ist, ein sogenannter Tabenschnitt durch das Band durchgeführt. Bei dem Band handelt es sich um ein aus mehreren Schichten aufgebautes Band mit mindestens einer oberen Schicht, einer adhäsiven Schicht und einer Ruckseitenschicht, die von der adhäsiven Schicht so ablösbar ist, daß die obere Schicht mittels der adhäsiven Schicht an einem Gegenstand angebracht werden kann. Die obere Schicht des Bandes wird mit einem Bild oder einer Information bedruckt. In Fig. 1 befindet sich die obere Schicht des Bandes T rechts im Bild auf der dem Druckkopf zugewandten Seite. Der zweite Teil der Schneidvorrichtung weist einen Klingenträger 30 auf, der eine sogenannte Tabenschnittklinge 32 trägt. Der Träger 30 für die Tabenschnittklinge ist in einem Tabenschnitt-Federkörper 34 gelagert, der seinerseits gegen ein Tabenschnitt-Abstützteil 36 des Druckers federnd vorgespannt ist. Dieser Teil der Schneidvorrichtung weist außerdem noch einen sogenannten Rollamboß 38 auf. Der Rollamboß 38 wird gegen die Tabenschnittklinge 32 nach unten gerollt, wobei nach und nach ein Schnitt über die Breite des Bandes T durchgeführt wird. Die Schnittiefe wird dabei so gesteuert, daß der Schnitt lediglich durch die obere Bandschicht verläuft, während die Rückseitenschicht intakt bleibt.

Der Rollamboß 38 wird deutlicher aus Fig. 2 ersichtlich, die einen Schnitt entlang der Linie II-II gemäß Fig. 1 darstellt. Der Amboß weist eine bogenförmige Fläche 3 und ein Betätigungsteil 38a auf. Figuren 1 und 2 zeigen den Rollamboß in seiner Ausgangsposition. Die Bewegung des Rollambosses 38 wird von zwei Führungen gesteuert, und zwar einer ersten, dem Gehäuse 2 des Druckers zugewandten Führung 40 und einer zweiten, nach innen dem Kassettenaufnahmeraum zugewandten Führung 42. Die Führungen 40, 42 sind mit Führungsbahnen versehen, um die Bewegung des Rollambosses 38 zu steuern. Zu seiner Führung weist der Amboß zwei Vorsprünge auf, zum Beispiel in Form von Kugeln oder Stiften, die in Nähe der jeweiligen Enden seiner bogenförmigen Fläche 3 angeordnet sind. Die Stifte sind aus Fig. 2 nicht ersichtlich, da sie sich auf der dem Betrachter abgewandten Seite des Rollambosses befinden. Die entsprechenden, auf der dem Betrachter zugewandten Seite des Ambosses angeordneten Stifte, die mit entsprechenden Führungsbahnen in der Führung 40 zusammenwirken, sind in Fig. 2 aus Gründen der Übersichtlichkeit nicht dargestellt. Selbstverständlich ist es nicht unbedingt erforderlich, den Amboß auf beiden Seiten formschlüssig zu führen. Eine einzige Führung auf einer Seite kann ausreichend sein. Auf dem Rollamboß ist auch ein Betätigungsstift 48 für den Schneidkörper gelagert. Dieser Stift befindet sich auf der Seite des Ambosses 38, die in Fig. 2 dem Betrachter abgewandt ist. Der Schneidkörper 20 weist eine in Fig. 2 dargestellte Führungsbahn 50 auf, in welcher der am Amboß 38 angebrachte Betätigungsstift 48 geführt ist. Die Führungsbahn 50 erstreckt sich in einem Winkel, wie in Fig. 2 dargestellt.

Im folgenden wird die Betriebsweise der älteren Schneidvorrichtung beschrieben. Fig. 2 zeigt die Ausgangsposition. In dieser Stellung befindet sich die Rückholfeder 8, die zwischen dem hochstehenden Teil 6 um die Umlenkrolle 52 herum und dem Betätigungsstift 48 für den Schneidkörper angeordnet ist, in einem entspannten Zustand. Die Führungsstifte sind in einem oberen Teil der Führungsbahn gehalten. Der Schneidkörper 20 befindet sich in einer Stellung, in der er die Klinge 22 vom Band T beabstandet hält. Um einen Schnitt auszuführen, bewegt sich der Betätigungsteil 38a des Rollambosses 38 in Richtung des Pfeiles A gemäß Fig. 2. Die Bewegung des Ambosses wird dabei von der Bewegung der Führungsstifte in der Führungsbahn gesteuert. Die Steuerung der Bewegung erfolgt derart, daß ein Abrollen der bogenförmigen Amboßfläche entlang der Oberfläche des Tabenschnitt-Klingenträgers 30 gewährleistet ist, wobei das Band nach und nach mit einem Tabenschnitt versehen wird, während es am zweiten Schneideort C2 vorbeiläuft. Führungsstifte und Führungsbahn sind so positioniert, daß eine genaue, reproduzierbare Abrollbewegung sichergestellt ist.

Bei der Bewegung des Rollambosses 38 wird der Betätigungsstift für den Schneidkörper entlang der Führungsbahn 50 im Schneidkörper 20 geführt. Dadurch wird der Schneidkörper 20 in Fig. 2 nach rechts bewegt. Die Bewegung des Betätigungsstiftes für den Schneidkörper nach unten bewirkt auch eine Dehnung der Rückholfeder 8, die dabei in einen gespannten Zustand versetzt wird.

Bei der Bewegung des Schneidkörpers 20 nach rechts in Fig. 2 führt die im Schneidkörper 20 gehaltene Klinge 22 am Schneideort C1 einen Vollschnitt durch das Band T aus.

In Fig. 3 ist eine praktische Ausführung einer Schneidvorrichtung nach einem Ausführungsbeispiel der Erfindung dargestellt. Diese Schneidvorrichtung ist für solche Fälle vorgesehen, bei denen eine Kassette wie die in Fig. 1 dargestellte Kassette 14 keine Abstützwand für das Band mit einem Schlitz 24 aufweist, sondern statt dessen mit einem Führungsteil hinter dem Druckort abschließt. Die Schneidvorrichtung ist somit vollständig außerhalb der Kassettenbegrenzung angeordnet, wo das Band aus der Kassette heraustritt. Außerdem ist es nicht erforderlich, daß die Kassette sowohl ein Bildempfangsband als auch ein Thermoübertragungsband enthält. Das Thermoübertragungsband könnte in einer gesonderten Kassette untergebracht sein, oder es könnte auch ganz darauf verzichtet werden.

Eine solche Anordnung ist in den Figuren 4A und 4B dargestellt. In Fig. 4B ist die Grundplatte der Druckvorrichtung aus Gründen der Übersichtlichkeit weggelassen, obwohl die Kassetten naturlich in einem Kassettenaufnahmeraum eines Druckgerätes aufgenommen sind. Das Druckgerät weist eine Druckvorrichtung auf, die aus einem Druckkopf 210 und einer Gegendruckwalze 212, wie vorstehend beschrieben, besteht. Fig. 4B zeigt eine Farbbandkassette 214, in der sich ein Vorrat an Farbband oder Thermoübertragungsband befindet, sowie eine Substratkassette 216, in der sich ein Vorrat an Bildempfangsband befindet. Das Bildempfangsband und das Farbband werden in gegenseitiger Überdeckung zwischen dem Druckkopf 210 und der Gegendruckwalze 212 zur Ausführung eines Druckvorgangs hindurchgeführt. Das Farbband wird anschließend in die Farbbandkassette 214 zurückgefördert, während das Bildempfangsband, das nun mit einem Bild bedruckt ist, von der Druckzone nach links in Fig. 4B vorgeschoben wird. Dieser Vorschub wird durch die Drehung der Gegendruckwalze 212 bewerkstelligt. An einer Bandaustrittsstelle EL weist die Substratkassette 216 einen Führungsteil 218 auf. Der Austrittsstelle EL nachgeordnet ist eine Schneidvorrichtung 220, die im folgenden noch ausführlicher beschrieben wird. Fig. 4A ist eine Ansicht von der Seite von Fig. 4B in Richtung des Pfeils IV. Somit wird ersichtlich, daß die Grundplatte 222 der Druckvorrichtung die Farbbandkassette 214 und die Trägerkassette 216 trägt. Aus Fig. 4A ist auch ersichtlich, wie das Band T in Richtung auf den Betrachter aus der Vorrichtung heraustritt. Die Schneidvorrichtung 220 selbst wird nun im folgenden näher beschrieben.

In Fig. 3 weist die Schneidvorrichtung einen Klingenträger 100 auf, in dem eine Vollschnittklinge 102 sowie eine Tabenschnittklinge 103 gehalten sind, wobei die erstere dazu dient, einen sich durch die Gesamtdicke aller Schichten eines Mehrschichtbandes erstreckenden Schnitt durchzufuhren, während mit der letzteren ein Schnitt durch lediglich eine oder mehrere Schichten eines Mehrschichtbandes ausgeführt werden soll, wobei die Rückseitenschicht intakt bleibt. Die Schneidvorrichtung weist auch eine Amboßhalterung 104 auf, die zwei "Rollambosse" 106, 108 tragt. Der erste Rollamboß 106 hat die Funktion, mit der Vollschnittklinge 102 zusammenzuwirken, während der zweite Rollamboß 108 dazu dient, mit der Tabenschnittklinge 103 zusammenzuwirken. Die Amboßhalterung 104 ist in der Form einer zentralen, um eine Achse A-A drehbaren Welle ausgeführt. Die Rollambosse haben jeweils einen schmalen umlaufenden Schlitz 106a bzw. 108a. Die Schlitze sind gegenüber der ihnen jeweils zugeordneten Klinge so ausgerichtet, daß zwischen Klinge und Amboß kein unmittelbarer Kontakt besteht. Fig. 3 zeigt in schematischer Darstellung das Band T beim Verlassen der Kassette und bei seinem Weitertransport zur Schneidvorrichtung in Richtung des Pfeils B. Wie in Fig. 1 sind die Schneideorte C1 und C2 in einem Abstand voneinander angeordnet, um einen Vollschnitt am Schneideort C1 und einen Tabenschnitt am Schneideort C2 durchzuführen, wobei der jeweils gewünschte Schneidmodus in der im folgenden beschriebenen Art ausgewählt wird.

Fig. 5A zeigt die Schneidvorrichtung von ihrer Stirnseite. Diese Ansicht ergibt sich, wenn man das Band T entlang seines Wegs aus der Kassette betrachtet. Der Klingenträger 100 kann somit im Schnitt betrachtet werden, wobei die Vollschnittklinge 102 zu sehen ist. In Fig. 5A ist die Breite des Bandes mit w bezeichnet. Dieser Wert ist je nach Breite des eingelegten Bandes variabel. Die Amboßhalterung 104 ist auf einem Schlitten 110 montiert und durch die Wirkung einer Feder 112 unter konstanter Kraft gegen den Klingenträger 100 vorgespannt. Die nach unten gerichtete Kraft ist durch den Pfeil F gekennzeichnet. Unter der Wirkung einer von einem Motor angetriebenen Führungsspindel 114 kann der Schlitten über die Breite des Bandes T hin- und herbewegt werden. Wenn der Schlitten von der Führungsspindel angetrieben wird, werden die Rollambosse 106 und 108 in eine Drehbewegung versetzt, wodurch das Band T gegen die Wirkung der Klingen an den Schneideorten C1 und C2 geschnitten wird.

Fig. 5B zeigt einen Schnitt durch den Schlitten 110, wobei dessen Arbeitsweise deutlicher erkennbar wird. Die Führungsspindel 114 erstreckt sich durch eine Öffnung 115 im Schlitten 110 und ist an beiden Enden der Öffnung in Gewindemuttern 117 aufgenommen. Eine Drehung der Führungsspindel 114 bewirkt somit eine seitliche Bewegung des Schlittens 110 in Fig. 5B.

Der Schlitten 110 besteht aus einem Hauptteil 110a und einem schwenkbaren Teil 110b. Der schwenkbare Teil 110b weist eine Ausnehmung 119 zur Aufnahme der Halterung bzw. Welle 104 des Rollambosses auf. Der schwenkbare Teil 110b ist mittels eines Scharniers 110c am Hauptteil 110a angelenkt. Somit wirkt die Feder 112 zwischen dem Hauptteil 110a und dem schwenkbaren Teil 110b dergestalt, daß sie die nach unten gerichtete Kraft F aufbringt, wie vorstehend unter Bezugnahme auf Fig. 5A dargelegt.

Zur Vereinfachung der Herstellung ist der Schlitten einstückig gefertigt, wobei der schwenkbare Teil 110b gegenüber dem Hauptteil 110a offen ist. Dies ist naher in Fig. 5C dargestellt. Dadurch, daß der Schlitten einstückig hergestellt ist, kann die Feder am Schlitten befestigt und der schwenkbare Teil 110b in Richtung des Pfeils Y zurückgeklappt werden, wodurch die Hersteilung vereinfacht wird.

Gemaß der Erfindung kann die Vollschnittklinge wahlweise in oder außer Betrieb gesetzt werden, damit die Schneidvorrichtung entweder einen Vollschnitt mit einem Tabenschnitt oder lediglich einen Tabenschnitt durchfuhrt. Eine Schneidvorrichtung, die diese Möglichkeit bietet, ist in Fig. 6 dargestellt. Fig. 6 ist eine Fig. 3 entsprechende Ansicht, wobei die Rollambosse 106 und 108 auf der Amboßhalterung 104 befestigt dargestellt sind. Die Vollschnittklinge 102 ist auf einem Schneidklingenstift 116 gelagert, der durch einen Schieber 118 betätigt wird. Der Schieber 118 ist ein im wesentlichen flächiges Bauteil mit einem länglichen Teil, der in einer im Klingenträger 100 ausgebildeten Führungsnut 120 geführt ist. Fig. 7A zeigt eine Stirnansicht der Schneidvorrichtung, wobei der Schieber genauer dargestellt ist. Fig. 7A zeigt den Schieber in seiner zurückgezogenen Stellung. Auf seiner rechten Seite in Fig. 7A weist der Schieber 118 einen Nockenteil 122 auf, an dem der Schneidklingenstift 116 anliegt. Auf seiner linken Seite in Fig. 7A weist der Schieber 118 einen Betätigungsteil 124 auf, der sich von dem länglichen Teil des Schiebers nach oben erstreckt. Der Betätigungsteil 124 trägt ein Betatigungselement 126, das sich in Längsrichtung des Klingenträgers erstreckt, d. h. in die Richtung, in die sich der Schlitten 110 bewegt. An seinem Ende befindet sich ein Anschlag 128. Die Anordnung des Anschlags 128 ist wie im folgenden beschrieben.

Fig. 7A zeigt die Amboßhalterung 104 in ihrer Ausgangsposition, in der sie sich am äußersten linken Ende ihres Weges befindet, wie in Fig. 7A dargestellt. In dieser Stellung hält sie den Betatigungsteil 124 des Schiebers 118 so, daß der Nockenteil 122 den Schneidklingenstift 116 nach unten hält, wobei die Vollschnittklinge 102 außer Eingriff gelangt. Rollt nun die Amboßhalterung 104 von ihrer Ausgangsposition nach rechts in Fig. 7A in die Richtung des Pfeils C, wird auf dem Band lediglich ein Tabenschnitt ausgeführt. Die Amboßhalterung 104 hat zwei Anschlagpositionen, eine innere Anschlagposition, wie in Fig. 7B dargestellt, und eine außere Anschlagposition, wie in Fig. 7C dargestellt. In der inneren Anschlagposition liegt die Welle der Amboßhalterung gerade am Anschlag 128 des Betätigungselements 126 an und veranlaßt somit keine Bewegung des Schiebers 118. Die Vollschnittklinge verbleibt somit außer Eingriff, und wenn die Amboßhalterung bei ihrem Ruckhub von der inneren Anschlagposition zu ihrer Ausgangsposition zurückkehrt, wird auch kein voller Schnitt am Etikett ausgeführt.

Wenn jedoch die Amboßhalterung 104 zur äußeren Anschlagposition gemäß Fig. 7C rollt, wird deutlich, daß sie nun in Anlage an den Anschlag 128 des Betätigungselements 126 gelangt ist und somit den Schieber 118 nach rechts gezogen hat. Der Nockenteil hat nunmehr den Schneidklingenstift 116 freigegeben, so daß die Vollschnittklinge 102 wieder ihre Schneidstellung zurückkehrt.

Beim Rückhub der Amboßhalterung 104 in ihre Ausgangsposition erfolgt somit ein Vollschnitt durch das Band. Wenn ein Vollschnitt ausgeführt wird, verschiebt die Amboßhalterung 104 in der Endphase des Rückhubs den Betätigungsteil 124 des Schiebers 118 zurück nach links, wenn die Amboßhalterung ihre Ausgangsposition erreicht. Somit bewirkt der Schieber 118 durch seinen Nockenteil 122, daß sich der Schneidklingenstift 116 nach unten bewegt, so daß die Vollschnittklinge 102 ihre inaktive Position einnimmt. Beim nächsten Ausfahrhub der Amboßhalterung 104 wird somit kein Vollschnitt durchgeführt. Mit anderen Worten erlaubt die vorliegende Ausführungsform nur die Durchführung eines Vollschnitts während des Rückhubs der Amboßhalterung 104.

Fig. 8 zeigt die Ausgangsposition, die innere Anschlagposition und die äußere Anschlagposition in bezug auf die maximale Breite des Bandes T. Diese Anordnung ermöglicht es einem Benutzer zu wählen, ob ein Vollschnitt mit Tabenschnitt oder lediglich ein Tabenschnitt durchgefuhrt werden soll. Dies kann automatisch mit Hilfe der Anordnung gemäß Fig. 9 erfolgen. Der Klingenträger ist in Fig. 9 nicht dargestellt, jedoch der Schlitten 110 mit dem Rollamboß 106. Wie vorstehend in Verbindung mit Fig. 5A beschrieben, lauft der Schlitten 110 auf einer Führungsspindel 114. Mit der Bezugsziffer 200 ist ein Gleichstrommotor bezeichnet, mit dem die Führungsspindel über ein Untersetzungsgetriebepaar 202 angetrieben wird. Ein erster Blattfederschalter 204 ist vorgesehen, der die Ausgangsposition der Amboßhalterung 104 erkennt. Die Erkennung der inneren und äußeren Anschlagposition wird durch einen zweiten Blattfederschalter 206 erreicht, der die Umdrehungen eines zweiten Getrieberades des Untersetzungsgetriebepaars 202 erfaßt. Dies kann zum Beispiel mit Hilfe eines Stirnnockens am zweiten Getrieberad erfolgen. Bei jeder Umdrehung der Führungsspindel 114 wird somit am zweiten Blattfederschalter 206 ein Impuls erzeugt, wodurch ein einfacher ansteigender Drehgeber gebildet wird. Fig. 10 zeigt die jeweiligen Signale von den Blattfederschaltern 204 und 206. Die Blattfederschalter 204 und 206 werden hier als Diagnoseschalter bezeichnet.

Fig. 11 zeigt ein Blockdiagramm einer Schaltungsanordnung für ein Druckgerät zur Durchführung des vorstehend genannten Merkmals. In Fig. 11 ist eine zentrale Steuerung 300 für das Druckgerät dargestellt, die einen Mikroprozessor mit einem Festwertspeicher ROM 302 und einem Direktzugriffsspeicher RAM 304 aufweist. Die Steuerung 300 ist mit einem LCD-Treiber 309 zur Ansteuerung einer Anzeigevorrichtung 308 des Druckgerätes verbunden. Wie durch die gezackte Linie quer über die Verbindung zwischen der Steuerung 300 und dem LCD-Treiber 309 angedeutet, können Anzeigevorrichtung und zugehöriger Treiber vom Druckgerät entfernt aufgestellt sein. Die Steuerung 300 steht auch mit einer Tastatur oder einem sonstigen Eingabegerat 306 in Verbindung, um Informationen über zu druckende Daten, Schneidvorgänge und dergleichen zu erhalten. Zu diesem Zweck ist eine Vielzahl von Tasten vorgesehen, die beispielsweise als Tasten 320, 310, 312 und 316 dargestellt sind. Wie wiederum durch die gezackte Linie quer über die Verbindung zwischen der Steuerung 300 und der Tastatur 306 angedeutet, besteht auch hier die Möglichkeit, daß die Tastatur vom Druckgerät entfernt aufgestellt ist. Ferner besteht eine Verbindung zwischen der Steuerung 300 und dem Druckkopf 210 und einem Bandantriebsmotor 307, der die Gegendruckwalze so antreibt, daß sie das Band aus dem Druckgerät heraus fördert. Der Druckkopf und der Bandantriebsmotor führen die Druck- und Vorschubvorgänge, von der Steuerung gesteuert, in an sich bekannter Art und Weise aus. Die Steuerung 300 ist außerdem noch mit einer Zweiweg-Motorsteuerschaltung 317 verbunden, die den Betrieb des Schneidenantriebsmotors 200 in im folgenden noch näher zu beschreibender Weise steuert.

Die Steuerung 300 empfängt Informationen von den in Fig. 9 dargestellten Schneid-Diagnoseschaltern 204, 206. Die Steuerung 300 ist außerdem mit Kassetten-Diagnoseschaltern 301 verbunden, die sich im Kassettenaufnahmeraum des Druckgeräts befinden und die Kassette betreffende Parameter an die Steuerung 300 liefern, zum Beispiel über die Art des Bandes, dessen Breite, usw.

Die Arbeitsweise der Steuerschaltung zur Durchführung des vorstehend beschriebenen Schneidvorgangs wird im folgenden in Verbindung mit Fig. 12 erläutert. Kurz gesagt, erhält die Steuerschaltung 300 entsprechende Signale von den Schneid-Diagnoseschaltern 204, 206, anhand derer sie die Position des Schlittens bestimmen kann. Sie kann folglich eine Umkehrung der Bewegungsrichtung der Amboßhalterung wahlweise an der inneren oder äußeren Anschlagposition veranlassen.

Eine ausführlichere Darstellung enthält Fig. 12, in der bei Schritt 40C der Beginn eines Schneidvorgangs dargestellt ist. Ein Schneidvorgang kann dadurch ausgelöst werden, daß der Benutzer auf der Tastatur 306 eine Schneidtaste betätigt, oder auch automatisch durch das Gerät selbst, nachdem es eine bestimmte Länge von Etiketten gedruckt hat. Bei Schritt 402 prüft die Steuerung, ob ein Vollschnitt erforderlich ist. Dies muß vom Benutzer zum Zeitpunkt der Formatierung des Etiketts oder zu dem Zeitpunkt, wenn ein Schneidvorgang ausgelöst wird, festgelegt werden. Je nach Ergebnis der Prüfung wird eine Zahl N gesetzt, die gleich der Anzahl der von dem Diagnose-Blattfederschalter 206 zu erwartenden Schaltimpulse ist. Ist ein Vollschnitt erforderlich, wird die Zahl N auf N2 gesetzt, während bei einem alleinigen Tabenschnitt die Zahl N auf N1 gesetzt wird. N1 ist logischerweise kleiner als N2, da der Ausfahrhub des Schlittens 110 im Falle eines Tabenschnitts kürzer ist als bei einem Vollschnitt beim Rückhub.

Bei Schritt 404 wird der Schlitten 110 durch Starten des Motors 200 nach außen bewegt. Der Diagnoseblattfederschalter 204 stellt fest, wann der Schlitten die Ausgangsposition durchlaufen hat, wie durch den Übergang 405 in Fig. 10 angedeutet. Dieser Übergang wird in Schritt 406 erkannt, und die Steuerung zählt daraufhin die vom Diagnoseblattfederschalter 206 abgeleiteten ansteigenden Schaltimpulse. Wenn N gleich der voreingestellten Zahl entspricht (N1 oder N2, je nach Feststellung in den Schritten 403a, 403b), wird die Drehrichtung des Motors in Schritt 407 umgekehrt, um den Schlitten 110 nach innen zu fahren. Ist das Signal für die Ausgangsposition erreicht (Schritt 408), ist die Schrittfolge beendet (Schritt 409). Der Diagnoseblattfederschalter 204 (siehe Figur 9) wird verwendet, um den Gleichstrommotor 200 auszuschalten, wenn die Amboßhalterung 104 in ihre Ausgangsposition zurück kommt. Das wird nicht direkt, sondern durch die Software der Steuerung 300 bewirkt.

Über eine Benutzerschnittstelle des Druckgeräts kann ein Benutzer somit Etiketten mit oder ohne Vollschnitt anfordern. Außerdem kann auch eine Folge von Etiketten im Streifenmodus hergestellt werden, wobei nach dem letzten dieser Etiketten die Steuerschaltung die Schneidvorrichtung veranlassen kann, einen Vollschnitt mit dem letzten Tabenschnitt durchzuführen, um den Etikettenstreifen vom Druckgerät abzutrennen. Nähere Einzelheiten zur Art und Weise, in der Etiketten im sogenannten "Streifenmodus" hergestellt werden können, sind in unserer alteren europäischen Patentanmeldung mit der Veröffentlichungsnummer 0578372 offenbart.

Das Ablaufdiagramm in Fig. 13 zeigt, wie eine Folge von Etiketten im Streifenmodus hergestellt werden kann, wobei der Streifen am Ende mit einem Vollschnitt abgeschnitten wird. Das Ablaufdiagramm in Fig. 13 beginnt an dem Punkt, an dem ein Benutzer eine Folge von p Etiketten angefordert hat, wobei das einzelne Etikett von seinem benachbarten Etikett lediglich durch einen Tabenschnitt getrennt ist, die Etiketten aber an einem gemeinsamen Streifen von Rückseitenband befestigt bleiben. Im Ablaufdiagramm ist dies durch den Schritt 500 gekennzeichnet.

Vor dem Druck des ersten Etiketts setzt der Prozessor p auf 0 bei Schritt 502. Bei Schritt 504 druckt der Prozessor dann das erste Etikett der Folge. Bei Schritt 506 wird p um 1 erhöht und bei Schritt 507 mit P verglichen. Es ist klar, daß p beim ersten Etikett nicht gleich P ist, und folglich wird die Vollschnittklinge außer Betrieb gesetzt, wie vorstehend erläutert. Somit wird lediglich ein Tabenschnitt ausgeführt, wie in Schritt 510 dargestellt.

Ist p = P, ist die Vollschnittklinge nicht mehr außer Betrieb, so daß beim nächsten Schnitt der Etikettenstreifen abgeschnitten wird, wobei gleichzeitig am letzten Etikett ein Tabenschnitt stattfindet. Dies ist in Schritt 512 dargestellt.
Im Ablaufdiagramm von Fig. 14 ist dargestellt, wie ein Benutzer an der Benutzerschnittstelle eine geeignete Option auswählt. Wie in unserer gleichzeitig anhängigen Anmeldung GB 9614144.5 mit dem Titel "Printing Apparatus" näher beschrieben, weist das Druckgerät eine Benutzerschnittstelle mit einer Anzeicevorrichtung und diversen Eingabetasten auf. Diese Eingabetasten umfassen eine Drucktaste (PRINT), einen Satz Funktionstasten (FUNCTION), eine Wähltaste (SELECT) und einen Satz Dateneingabetasten (DATA INPUT). Zu den Funktionstasten zählt eine Installationstaste (SET UP) und eine Sondertaste (SPECIAL), mit denen ein Benutzer die verschiedenen hier erörterten Schneidmöglichkeiten auswählen kann. Wie in Schritt 600 angegeben, wird durch Betätigen der Drucktaste PRINT durch einen Benutzer ein Druckvorgang ausgewählt. Durch Drücken der Sondertaste SPECIAL erscheint im Anzeigefeld ein Menü an Etikettenwahlmöglichkeiten, wie in Fig. 15 dargestellt. Durch die Verwendung von Cursortasten kann der Benutzer eine der folgenden angezeigten Optionen auswählen:
Kopien
ansteigende Kopien
Farbe
Vorschau
Umkehrdruck
Seriendruck

Mit Hilfe der Dateneingabetasten kann der Benutzer auch eine Zahl eingeben, die dann auf der Anzeige in Block 601 neben der ausgewählten Option erscheint. Der Prozessor stellt dann in Schritt 602 fest, ob eine oder mehrere Kopien angefordert wurden. Handelt es sich nur um ein einzelnes Etikett, wird das Etikett bei Schritt 604 gedruckt, worauf der Schneidvorgang bei Schritt 606 einen Tabenschnitt mit Vollschnitt beinhaltet.

Durch Betätigung der folgenden Funktionstasten im Installationsmodus kann der Benutzer das in Fig. 16 dargestellte Auswahlmenü zur Anzeige bringen, wobei ihm folgende Schneidmöglichkeiten zur Verfügung stehen:
nur Tabenschnitt
Voll- und Tabenschnitt

Hat der Benutzer lediglich den Tabenschnitt gewählt, erkennt dies der Prozessor bei Schritt 608. Ist ein Vollschnitt gewählt, wird eine Folge von Kopien eines Etiketts gedruckt und einzeln mit einem Vollschnitt abgeschnitten, wie in einer Reihe von Schritten 610, 612 und 614 dargestellt.

Wurde vom Benutzer nur ein Tabenschnitt gewählt, wird die in Fig. 14 durch den Block 616 gekennzeichnete und in Fig. 13 ausführlich dargestellte Programmfolge ausgeführt.

Im Gegensatz zu einem Vollschnitt muß der Prozessor auch die Vorlauflange eines Etiketts berücksichtigen, wenn er im Streifenmodus arbeitet. Dies kann in der in der EP 578372 näher beschriebenen Weise erfolgen.

Wie vorstehend ausgeführt, kann der Benutzer Mehrfachkopien des gleichen Etiketts anfordern. Das Druckgerät kann die Anzahl der Kopien zählen und, sofern gewünscht, dies einem Benutzer auch anzeigen. Über die Anzeige ist ersichtlich, wieviel Kopien gedruckt wurden bzw. noch zu drucken sind. Außerdem kann das Druckgerät so eingerichtet werden, daß es sogenannte ansteigende Kopien liefert. Dies bedeutet, daß das Druckgerät eine Folge von Etiketten drucken kann, bei denen jedem Etikett eine Zahl zugewiesen ist, wobei nachfolgende Etiketten diese Zahl plus 1 aufweisen. Alternativ dazu kann der Benutzer die Anzahl von Etiketten auswählen, die mit der gleichen ansteigenden Zahl gedruckt werden. So könnte er zum Beispiel 3 Kopien von Etiketten auswählen, die die gleiche ansteigende Zahl aufweisen.

Als weitere Möglichkeit kann die Vorlauflänge eines Etiketts verkleinert werden, indem ein Druckvorgang so gestartet wird, daß ein Teil des Etiketts gedruckt wird, der Druckvorgang dann angehalten wird, um einen Tabenschnitt durchzuführen, nachdem das Band um eine vorbestimmte Länge vorgeschoben wurde, und danach das vollständige Etikett gedruckt wird. Damit lassen sich kürzere Etiketten herstellen, wodurch der Bandverbrauch auf ein Minimum reduziert wird.

## Patentansprüche

1. Druckgerät, umfassend:
eine Druckvorrichtung zur Durchführung von Druckvorgängen auf einem Aufzeichnungsträger;
eine Schneidvorrichtung zur Durchführung von Schneidvorgängen auf einem Mehrschichtband (T), wobei die Schneidvorrichtung eine erste (102) und eine zweite (103) Schneidklinge aufweist, wobei die erste Schneidklinge (102) so angeordnet ist, daß sie durch sämtliche Schichten des Mehrschichtbandes (T) schneidet, und die zweite Schneidklinge (103) so angeordnet ist, daß sie durch eine oder mehrere Schichten des Mehrschichtbandes (T) schneidet, dabei jedoch mindestens eine Schicht intakt läßt, und in Längsrichtung des Bandes von der ersten Schneidklinge (102) beabstandet ist;
eine Benutzerschnittstelle mit Komponenten zur Dateneingabe, um es einem Benutzer zu ermöglichen, ein zu druckendes Bild zu erstellen und Komponenten zur Drucksteuerung, mit denen ein Druckmodus ausgewählt werden kann, **dadurch gekennzeichnet, daß** die Benutzerschnittstelle eine Komponente zur Schneidensteuerung aufweist, damit der Benutzer einen entsprechenden Schneidmodus auswählen kann; und
eine Schnittsteuerschaltung aufweist, die so geschaltet ist, daß sie von der Benutzerschnittstelle ein Schnittsteuersignal erhält und in Abhängigkeit von diesem Signal die erste Schneidklinge (102) in einem der gewählten Schneidmodi wahlweise außer Betrieb setzt.

2. Druckgerät nach Anspruch 1, **dadurch gekennzeichnet, daß** die Schneidvorrichtung einen relativ zum Druckgerät festen Teil und einen relativ zum Druckgerät bewegbaren Teil aufweist, die zum Schneiden des Mehrschichtbandes (T) zusammenwirken.

3. Druckgerät nach Anspruch 2, **dadurch gekennzeichnet, daß** zum Veranlassen der Bewegung des bewegbaren Teils der Schneidvorrichtung ein Motor (200) vorgesehen ist.

4. Druckgerat nach Anspruch 2 oder 3, **dadurch gekennzeichnet, daß** die wahlweise Inbetriebsetzung und Außerbetriebsetzung der ersten Schneidklinge (102) durch Einwirkung des bewegbaren Teils der Schneidevorrichtung erfolgt und von dem Weg abhängt, den der bewegbare Teil der Schneidvorrichtung zurücklegt.

5. Druckgerät nach Anspruch 4, **dadurch gekennzeichnet, daß** es einen Sensor zur Erkennung des vom bewegbaren Teil der Schneidevorrichtung zurückgelegten Weges aufweist.

6. Druckgerät nach Anspruch 5, **dadurch gekennzeichnet, daß** der Sensor bei einer Bewegung des bewegbaren Teils der Schneidvorrichtung zählbare Impulse abgibt.

7. Druckgerat nach einem der Ansprüche 4 bis 6, **dadurch gekennzeichnet, daß** das Inbetriebsetzen der ersten Schneidklinge (102) an einem Ende eines Ausfahrhubes des bewegbaren Teils der Schneidvorrichtung erfolgt.

8. Druckgerät nach einem der Ansprüche 4 bis 7, **dadurch gekennzeichnet, daß** das Außerbetriebsetzen der ersten Schneidklinge (102) am Ende eines Rückhubes des bewegbaren Teils der Schneidvorrichtung erfolgt.

9. Druckgerät nach Anspruch 7 oder 8, **dadurch gekennzeichnet, daß** der bewegbare Teil der Schneidvorrichtung am Ende des Ausfahrhubes bewirkt, daß eine Halterung der ersten Schneideklinge (102) derart verschoben wirkt, daß die erste Schneidklinge (102) in ihre Betriebsstellung gelangt.

10. Druckgerät nach Anspruch 8 oder 9, **dadurch gekennzeichnet, daß** der bewegbare Teil der Schneidvorrichtung am Ende des Rückhubes bewirkt, daß eine Halterung der ersten Schneideklinge (102) derart verschoben wird, daß die erste Schneidklinge (102) in ihre Außerbetriebsstellung gelangt.

11. Druckgerät nach einem der Ansprüche 5 bis 10, **dadurch gekennzeichnet, daß** es einen Sensor zur Erkennung der Ausgangsposition des bewegbaren Teils der Schneidevorrichtung aufweist.

12. Druckgerät nach einem der Ansprüche 1 bis 11, **dadurch gekennzeichnet, daß** der bewegbare Teil der Schneidvorrichtung eine Amboßhalterung (104) aufweist, die einen ersten Amboß (106) und einen zweiten Amboß (108) trägt, die so angeordnet sind, daß sie mit der ersten bzw. zweiten Schneidklinge (102,103) zusammenwirken und derart rollbar gelagert sind, daß während der Ausübung der Rollbewegung über die Breite des Bandes (T) die Schneidvorgänge ausgeführt werden.

13. Druckgerät nach einem der Ansprüche 1 bis 12, **dadurch gekennzeichnet, daß** die erste Schneidklinge (102) und die zweite Schneidklinge (103) auf einem gemeinsamen Schneidenträger (100) befestigt sind.

14. Druckgerat nach Anspruch 12 oder 13, **dadurch gekennzeichnet, daß** die Ambosse (106,108) einen umlaufenden Schlitz (106a,108a) aufweisen, der gegenüber der ihnen jeweils zugeordneten Schneidklinge (102,103) ausgerichtet ist.

15. Druckgerat nach einem der Ansprüche 12 bis 14, **dadurch gekennzeichnet, daß** die Amboßhalterung (104) gegenüber einem Schlitten (110) drehbar gelagert ist, wobei der Schlitten (110) so gelagert ist, daß er eine lineare Bewegung über die Breite (w) des Bandes (T) ausführt.

16. Druckgerät nach Anspruch 15, **dadurch gekennzeichnet, daß** der Schlitten (110) auf einer Führungsspindel (114) gelagert ist, wobei die Drehung der Führungsspindel (114) die lineare Bewegung des Schlittens (110) bewirkt.

17. Druckgerät nach einem der Ansprüche 12 bis 16, **dadurch gekennzeichnet, daß** die Amboßhalterung (104) gegenüber der ersten Schneidklinge (102) und zweiten Schneidklinge (103) vorgespannt ist.

18. Druckgerät nach einem der vorhergehenden Ansprüche, **dadurch gekennzeichnet, daß** in einem ersten Schneidmodus die erste und die zweite Schneidklinge (102,103) aktiv sind, und in einem zweiten Schneidmodus die erste Schneidklinge (102) außer Betrieb gesetzt ist.

19. Druckgerät nach Anspruch 18, **dadurch gekennzeichnet, daß** in einem dritten Schneidmodus ein Bandstreifen hergestellt wird, der aus einzelnen Etiketten besteht, die voneinander durch nur Schnitte getrennt werden, die mit der zweiten Schneidklinge (103) durchgeführt werden, und daß das letzte Etikett des Bandstreifens durch einen Schnitt im ersten Schneidmodus vom verbleibenden Bandvorrat abgeschnitten wird.

20. Verfahren zum Betrieb eines Druckgeräts zur Durchführung von Druckvorgängen auf einem Aufzeichnungsträger, wobei das Verfahren folgende Schritte umfaßt:
- Definition eines zu druckenden Bildes an der Benutzerschnittstelle mittels Dateneingabekomponenten auf der Benutzerschnittstelle,
- Auswahl des Druckmodus an der Benutzerschnittstelle mittels Modusauswahlkomponenten;
- Auswahl des Schneidmodus an der Benutzerschnittstelle durch Schnittsteuerkomponenten,
wobei ein Schnittsteuersignal von der Benutzerschnittstelle zu der Schnittsteuerung transportiert wird, um den ausgewählten Schneidmodus zu implementieren, wobei in einem ersten Schneidmodus eine erste Schneidklinge (102) so angeordnet ist, daß sie durch sämtliche Schichten des Mehrschichtenbandes (T) schneidet, und die zweite (103) Schneidklinge so angeordnet ist, daß sie eine oder mehrere Schichten des Mehrschichtbandes (T) schneidet, dabei jedoch mindestens eine Schicht intakt läßt und in Längsrichtung des Bandes von der ersten Schneidklinge (102) beabstandet ist, und in einem zweiten Schneidmodus die erste Schneidklinge (102) bezüglich dem Schnittsteuersignal deaktiviert ist.

## Claims

1. A printing apparatus, comprising:
a printing device for performing printing processes on a recording medium;
a cutting device for performing cutting processes on a multilayer tape (T), the cutting device comprising a first (102) and a second (103) cutting blade, the first cutting blade (102) being so arranged that it cuts through all the layers of the multilayer tape (T), and the second cutting blade (103) being so arranged that it cuts through one or more layers of the multilayer tape (T) but leaves at least one layer intact and is spaced from the first cutting blade (102) in the longitudinal direction of the tape;
a user interface with components for data input, to allow a user to produce an image to be printed, and components for print control, with which a printing mode may be selected, **characterised in that** the user interface comprises a component for cutter control, so that the user may select an appropriate cutting mode; and
comprises a cut control circuit, which is so connected that it receives a cut control signal from the user interface and, as a function of this signal, renders the first cutting blade (102) selectively inoperative in one of the selected cutting modes.

2. A printing apparatus according to claim 1, **characterised in that** the cutting device comprises a part which is fixed relative to the printing apparatus and a part which is movable relative to the printing apparatus, which interact to cut the multilayer tape (T).

3. A printing apparatus according to claim 2, **characterised in that** a motor (200) is provided to cause movement of the movable part of the cutting device.

4. A printing apparatus according to claim 2 or claim 3, **characterised in that** the first cutting blade (102) is selectively rendered operative and inoperative by action of the movable part of the cutting device, depending on the distance covered by the movable part of the cutting device.

5. A printing apparatus according to claim 4, **characterised in that** it comprises a sensor for detecting the distance covered by the movable part of the cutting device.

6. A printing apparatus according to claim 5, **characterised in that** the sensor outputs countable pulses in the event of movement of the movable part of the cutting device.

7. A printing apparatus according to one of claims 4 to 6, **characterised in that** the first cutting blade (102) is rendered operative at one end of an outward stroke of the movable part of the cutting device.

8. A printing apparatus according to one of claims 4 to 7, **characterised in that** the first cutting blade (102) is rendered inoperative at the end of a return stroke of the movable part of the cutting device.

9. A printing apparatus according to claim 7 or claim 8, **characterised in that** the movable part of the cutting device has the effect, at the end of the outward stroke, of displacing a holder of the first cutting blade (102) in such a way that the first cutting blade (102) moves into its operative position.

10. A printing apparatus according to claim 8 or claim 9, **characterised in that** the movable part of the cutting device has the effect, at the end of the return stroke, of displacing a holder of the first cutting blade (102) in such a way that the first cutting blade (102) moves into its inoperative position.

11. A printing apparatus according to one of claims 5 to 10, **characterised in that** it comprises a sensor for detecting the starting position of the movable part of the cutting device.

12. A printing apparatus according to one of claims 1 to 11, **characterised in that** the movable part of the cutting device comprises an anvil holder (104), which carries a first anvil (106) and a second anvil (108), which are so arranged that they interact with the first and second cutting blades (102, 103) respectively and are rollably mounted in such a way that the cutting processes are performed during execution of the rolling movement over the width of the tape (T).

13. A printing apparatus according to one of claims 1 to 12, **characterised in that** the first cutting blade (102) and the second cutting blade (103) are attached to a common cutter support (100).

14. A printing apparatus according to claim 12 or claim 13, **characterised in that** each anvil (106, 108) comprises a circumferential slot (106a, 108a), which is aligned opposite the cutting blade (102, 103) associated therewith.

15. A printing apparatus according to one of claims 12 to 14, **characterised in that** the anvil holder (104) is mounted rotatably relative to a carriage (110), wherein the carriage (110) is so mounted that it performs a linear movement over the width (w) of the tape (T).

16. A printing apparatus according to claim 15, **characterised in that** the carriage (110) is mounted on a guide spindle (114), wherein rotation of the guide spindle (114) effects linear movement of the carriage (110).

17. A printing apparatus according to one of claims 12 to 16, **characterised in that** the anvil holder (104) is preloaded relative to the first cutting blade (102) and the second cutting blade (103).

18. A printing apparatus according to one of the preceding claims, **characterised in that** in a first cutting mode the first and second cutting blades (102, 103) are active, and in a second cutting mode the first cutting blade (102) is rendered inoperative.

19. A printing apparatus according to claim 18, **characterised in that** in a third cutting mode a tape strip is produced which consists of individual labels which are separated from one another merely by cuts performed by the second cutting blade (103), and **in that** the last label of the tape strip is cut off from the remaining tape supply by a cut performed in the first cutting mode.

20. A method of operating a printing apparatus for performing printing processes on a recording medium, wherein the method comprises the following steps:
- definition of an image to be printed at the user interface by means of data input components on the user interface,
- selection of the printing mode at the user interface by means of mode selection components;
- selection of the cutting mode at the user interface by cut control components,
wherein a cut control signal is transferred from the user interface to the cut control means in order to implement the selected cutting mode, wherein in a first cutting mode a first cutting blade (102) is so arranged that it cuts through all the layers of the multilayer tape (T), and the second cutting blade (103) is so arranged that it cuts one or more layers of the multilayer tape (T) but leaves at least one layer intact and is spaced from the first cutting blade (102) in the longitudinal direction of the tape, and in a second cutting mode the first cutting blade (102) is deactivated in relation to the cut control signal.

## Revendications

1. Appareil d'impression comprenant :
un dispositif d'impression pour la réalisation de processus d'impression sur un support d'enregistrement ;
un dispositif de découpage pour la réalisation de processus de découpage sur une bande multicouche (T), le dispositif de découpage présentant une première (102) et une seconde (103) lame tranchante, la première lame tranchante (102) étant agencée de telle sorte qu'elle coupe à travers toutes les couches de la bande multicouche (T) et la seconde lame tranchante (103) étant agencée de telle sorte qu'elle coupe à travers une ou plusieurs couches de la bande multicouche (T), mais qu'elle laisse au moins une couche intacte et qu'elle soit écartée de la première lame tranchante (102) dans le sens longitudinal de la bande ;
une interface utilisateur avec des composants pour l'entrée de données, afin de permettre à un utilisateur de produire une image à imprimer et avec des composants pour la commande d'impression grâce auxquels un mode d'impression peut être sélectionné, **caractérisé en ce que** l'interface utilisateur présente un composant pour la commande de découpage, pour que l'utilisateur puisse sélectionner un mode de découpage correspondant ; et
qui présente un circuit pilote de coupe, qui est commuté de manière à recevoir un signal pilote de coupe de l'interface utilisateur et à mettre hors service la première lame tranchante (102) de manière sélective dans l'un des modes de coupe sélectionnés, en fonction de ce signal.

2. Appareil d'impression selon la revendication 1, **caractérisé en ce que** le dispositif de coupe présente une partie fixe par rapport à l'appareil d'impression et une partie mobile par rapport à l'appareil d'impression qui coopèrent pour découper la bande multicouche (T).

3. Appareil d'impression selon la revendication 2, **caractérisé en ce qu'**un moteur (200) est prévu pour provoquer le déplacement de la partie mobile du dispositif de découpage.

4. Appareil d'impression selon la revendication 2 ou 3, **caractérisé en ce que** les mise en service et mise hors service sélectives de la première lame tranchante (102) s'effectuent grâce à l'action de la partie mobile du dispositif de découpage et dépendent du chemin que parcourt la partie mobile du dispositif de découpage.

5. Appareil d'impression selon la revendication 4, **caractérisé en ce qu'**il comporte un capteur pour la reconnaissance du chemin parcouru par la partie mobile du dispositif de découpage.

6. Appareil d'impression selon la revendication 5, **caractérisé en ce que** le capteur émet des impulsions discrètes lors d'un déplacement de la partie mobile du dispositif de découpage.

7. Appareil d'impression selon l'une des revendications 4 à 6, **caractérisé en ce que** la mise en service de la première lame tranchante (102) s'effectue à la fin d'une course de sortie de la partie mobile du dispositif de découpage.

8. Appareil d'impression selon l'une des revendications 4 à 7, **caractérisé en ce que** la mise hors service de la première lame tranchante (102) s'effectue à la fin d'une course de retour de la partie mobile du dispositif de découpage.

9. Appareil d'impression selon la revendication 7 ou 8, **caractérisé en ce que** la partie mobile du dispositif de découpage agit à la fin de la course de départ de telle sorte qu'une fixation de la première lame tranchante (102) soit déplacée de telle sorte que la première lame tranchante (102) arrive dans sa position de fonctionnement.

10. Appareil d'impression selon la revendication 8 ou 9, **caractérisé en ce que** la partie mobile du dispositif de découpage agit à la fin de la course de retour de telle sorte qu'une fixation de la première lame tranchante (102) soit déplacée de telle sorte que la première lame tranchante (102) arrive dans sa position hors service.

11. Appareil d'impression selon l'une des revendications 5 à 10, **caractérisé en ce qu'**il présente un capteur pour la reconnaissance de la position initiale de la partie mobile du dispositif de découpage.

12. Dispositif d'impression selon l'une des revendications 1 à 11, **caractérisé en ce que** la partie mobile du dispositif de découpage présente un porte-enclume (104) qui supporte une première enclume (106) et une seconde enclume (108), qui sont disposées de manière à coopérer avec la première et/ou seconde lame tranchante (102, 103) et sont logées pour pouvoir rouler si bien que, pendant que le mouvement de roulis est exercé sur toute la largeur de la bande (T), les processus de découpage sont réalisés.

13. Appareil d'impression selon l'une des revendications 1 à 12, **caractérisé en ce que** la première lame tranchante (102) et la seconde lame tranchante (103) sont fixées sur un support de découpage commun (100).

14. Appareil d'impression selon la revendication 12 ou 13, **caractérisé en ce que** les enclumes (106, 108) présentent une fente circulaire (106a, 108a) qui est orientée vers les lames tranchantes (102, 103) qui leur sont respectivement associées.

15. Appareil d'impression selon l'une des revendications 12 à 14, **caractérisé en ce que** le porte-enclume (104) est logé de manière rotative face à un chariot (110), le chariot (110) étant logé de manière à ce qu'il effectue un déplacement linéaire sur toute la largeur (w) de la bande (T).

16. Appareil d'impression selon la revendication 15, **caractérisé en ce que** le chariot (110) est logé sur un arbre de guidage (114), moyennant quoi la rotation de l'arbre de guidage (114) provoque le déplacement linéaire du chariot (110).

17. Appareil d'impression selon l'une des revendications 12 à 16, **caractérisé en ce que** le porte-enclume (104) est précontraint face à la première lame tranchante (102) et à la seconde lame tranchante (103).

18. Appareil d'impression selon l'une des revendications précédentes, **caractérisé en ce que**, dans un premier mode de découpage, la première et la seconde lame tranchante (102, 103) sont actives et, dans un deuxième mode de découpage, la première lame tranchante (102) est mise hors service.

19. Appareil d'impression selon la revendication 18, **caractérisé en ce que**, dans un troisième mode de découpage est fabriquée une bande droite qui se compose d'étiquettes individuelles, qui ne sont séparées les unes des autres que par des entailles qui sont réalisées grâce à la seconde lame tranchante (103) et **en ce que** la dernière étiquette de la bande droite est découpée du stock de bande restant grâce à une entaille dans le premier mode de découpage.

20. Procédé pour le fonctionnement d'un appareil d'impression en vue de la réalisation de processus d'impression sur un support d'enregistrement, moyennant quoi le procédé comprend les étapes suivantes :
- définition d'une image à imprimer sur l'interface utilisateur au moyen de composants d'entrée de données sur l'interface utilisateur,
- sélection du mode d'impression au niveau de l'interface utilisateur au moyen de composants de sélection de mode ;
- sélection du mode de découpage au niveau de l'interface utilisateur par des composants de commande de coupe,
moyennant quoi un signal pilote de coupe est transporté de l'interface utilisateur à la commande de coupe pour implémenter le mode de découpage sélectionné, moyennant quoi, dans un premier mode de découpage, une première lame tranchante (102) est agencée de telle sorte qu'elle coupe à travers toutes les couches de la bande multicouche (T) et la seconde lame tranchante (103) est agencée de telle sorte qu'elle coupe à travers une ou plusieurs couches de la bande multicouche (T), mais qu'elle laisse au moins une couche intacte et qu'elle soit écartée de la première lame tranchante (102) dans le sens longitudinal de la bande et moyennant quoi, dans un deuxième mode de découpage, la première lame tranchante (102) est désactivée par rapport au signal pilote de coupe.
